# EUROPÄISCHE PATENTANMELDUNG

(11) **EP 2 050 998 A2**
(43) Veröffentlichungstag der Anmeldung: **22.04.2009**
(21) Anmeldenummer: 08000191.0
(22) Anmeldetag: 08.01.2008
(51) Int. Cl.: F17C 5/02

(54) **Vorratsbehälter für Flüssiggas**

(30) Priorität: 15.10.2007 DE 202007014495 U
(71) Anmelder: Bagom Industrie GmbH, 39245 Gommern (DE)
(72) Erfinder: Kirchner, Wolfgang, 39114 Magdeburg (DE)
(74) Vertreter: Tergau & Pohl Patentanwälte

(57) **Zusammenfassung**

Vorratsbehälter (10) für Flüssiggas, mit einem Entnahmeanschluss (11) zur festen Versorgung eines Verbrauchers (13) mit Heizenergie. Der Vorratsbehälter (10) ist über mindestens einen weiteren Entnahmeanschluss (15) mit mobilen Verbrauchseinheiten (23) verbindbar.

## Beschreibung

Die vorliegende Erfindung betrifft einen Vorratsbehälter für Flüssiggas, mit einem Entnahmeanschluss zur festen Versorgung eines Verbrauchers mit Heizenergie.

Aus dem Stand der Technik sind Vorratsbehälter zur Lagerung von Flüssiggas allgemein bekannt. So beschreibt das Deutsche Gebrauchsmuster 297 13 984.3 einen Flüssiggastank, insbesondere für die unterirdische Lagerung. Der Lagertank weist jeweils einen Anschluss zum Befüllen und einen Anschluss zum Entnehmen des Flüssiggases auf.

Ferner sind Vorratsbehälter zum Bevorraten und Entnehmen von gasförmigen und flüssigen kryogenen Energieträgern für Kraftfahrzeuge bekannt. So offenbart beispielsweise die DE 199 45 462 A1 ein Verfahren, bei dem die Entnahme aus der Gasphase und der Flüssigphase aus separaten Tanks über jeweils eine Entnahmeleitung erfolgt, und diese Entnahmeleitungen zu einer zu dem Verbraucher des kryogenen Mediums führenden Leitung zusammengeführt werden. Derartige Tanks werden in Kraftfahrzeugen verwendet, die mit verflüssigtem Erdgas betrieben werden. Sie sind sehr hohen Drücken ausgesetzt und müssen sehr niedrige Temperaturen halten können. Diese Erdgastanks sind deshalb sehr kostenintensiv in der Herstellung und im Betriebsalltag schwierig zu handhaben.

Die EP 0 779 469 B1 beschreibt eine Einrichtung zum Versorgen eines Verbrauchers mit Kryokraftstoff aus einem Kryotank. Auch hier sind die Anforderungen, die an das verwendete Material zur Herstellung des Kryotankes gestellt werden, gänzlich anders als bei Flüssiggastanks.

Aus der DE 103 60 936 B4 ist eine Vorrichtung bekannt, die eine Mehrzahl von Kraftstofftanks, insbesondere von Flüssiggastanks, miteinander verbindet, um den Kraftstofffluss zwischen den Tanks zu ermöglichen. Diese Vorrichtung dient lediglich dem Einspritzen von Flüssiggas in einen Kraftfahrzeugmotor und ist für die Lagerung von Flüssiggas für Heizungszwecke nicht geeignet.

Die bekannten Vorratsbehälter haben sich auf ihrem jeweiligen Einsatzgebiet bewährt, sind jedoch mit dem Nachteil behaftet, dass eine mehrfache Nutzung des bevorrateten Energieträgers unmöglich ist.

Es ist Aufgabe der vorliegenden Erfindung, einen Vorratsbehälter zu schaffen, der eine flexible Aufteilung des in ihm bevorrateten Energieträgers auf verschiedene Verbraucher zu unterschiedlichen Zwecken ermöglicht, dabei kosteneffizient herzustellen und Betriebskosten senkend ist.

Diese Aufgabe wird durch das in dem Patentanspruch 1 angegebene Merkmal gelöst. Vorteilhafte Ausführungsformen der Erfindung sind Gegenstand der Unteransprüche.

Der erfindungsgemäße Vorratsbehälter für Flüssiggas weist einen Entnahmeanschluss zur festen Versorgung eines Verbrauchers mit Heizenergie auf und kann mit mindestens einen weiteren Entnahmeanschluss mit mobilen Verbrauchseinheiten verbunden werden.

Dadurch kann das Flüssiggas an verschiedene unterschiedliche Verbrauchseinheiten abgegeben werden. Die Auslastung wird erhöht und somit der Betriebskostenanteil für den Vorratsbehälter gesenkt.

In einer vorteilhaften Ausführungsform des erfindungsgemäßen Vorratsbehälters ist es vorgesehen, dass der weitere Entnahmeanschluss über eine Steuereinheit lösbar mit externen, mobilen Verbrauchseinheiten verbunden werden kann, wobei es vorteilhaft ist, wenn der weitere Entnahmeanschluss unabhängig von dem ersten Entnahmeanschluss angesteuert werden kann.

Der weitere Entnahmeanschluss ist lösbar mit separaten, mobilen Verbrauchseinheiten verbindbar. Dadurch können von dem ortsfesten Verbraucher, nämlich einer Heizungsanlage, unabhängige Verbraucher, beispielsweise Kraftfahrzeuge, mit Flüssiggas versorgt werden. Der Betrieb der Heizungsanlage wird dabei nicht beeinträchtigt.

In einer bevorzugten Ausführungsform des erfindungsgemäßen Vorratsbehälters ist dem weiteren Entnahmeanschluss ein Dokumentationsmittel zugeordnet, das die über den weiteren Entnahmeanschluss entnommene Flüssiggasmenge dokumentiert und protokolliert. Damit kann die von den jeweiligen Verbrauchern entnommene Flüssiggasmenge für unterschiedliche Abrechnungszwecke festgestellt und berechnet werden. Das Dokumentationsmittel kann beispielsweise die dem Vorratsbehälter entnommene Flüssiggasmenge nach Volumen oder nach Gewicht erfassen. Durch die Erfassung der abgegebenen Flüssiggasmenge kann die Bevorratung im Vorratsbehälter verwaltet werden.

Eine weitere Aufgabe ist es, einen Vorratsbehälter für eine Heizungsanlage zu schaffen, der für weitere Verbraucher verwendbar ist.

Diese Aufgabe wird durch die im Patentanspruch 7 angegebenen Merkmale gelöst, insbesondere durch einen Vorratsbehälter mit einem ersten Entnahmeanschluss zur Entnahme von Flüssiggas zur permanenten Energieversorgung eines stationären Verbrauchers zur Erzeugung von Wärme, der mittels mindestens eines weiteren Entnahmeanschlusses zur Versorgung von externen, mobilen Verbrauchern mit Flüssiggas verwendet wird.

Die Erfindung wird im Folgenden anhand einer beispielhaften Ausführungsform unter Bezugnahme auf die beigefügte Zeichnung näher erläutert.

Die einzige Figur zeigt die schematische Darstellung eines erfindungsgemäßen Vorratsbehälters, der für einen dualen Betriebsmodus verwendet werden kann.

Der dargestellte Vorratsbehälter 10 ist druckfest und für Drücke von ca. 8 bis 10 bar ausgelegt. Er kann ein erdgedeckt aufgestellter zylindrischer Hohlkörper sein, wie er in dem Deutschen Gebrauchsmuster 297 13 984.3 beschrieben worden ist.

Der Vorratsbehälter 10 ist mit einem Entnahmeanschluss 11 versehen, der über eine Zuleitung 12 mit einem stationären Verbraucher 13 verbunden ist. Der stationäre Verbraucher 13 kann beispielsweise eine Heizungsanlage für den Hausgebrauch, eine Kraftwärmekopplungsanlage oder dergleichen sein. Über die Zuleitung 12 wird der Verbraucher 13 permanent mit Flüssiggas 14 versorgt.

Der Vorratsbehälter 10 ist erfindungsgemäß mit einem weiteren Entnahmeanschluss 15 versehen. Dem weiteren Entnahmeanschluss 15 ist eine zweite Zuleitung 16 zugeordnet, die unabhängig von der ersten Zuleitung 12 im dualen Betriebsmodus betrieben werden kann. Dies kann besonders dann von Vorteil sein, wenn der Verbraucher 13 in Regionen betrieben wird, in denen die Versorgung mit Flüssiggas nur über derartige Vorratsbehälter sichergestellt werden kann.

Des Weiteren können klimatische Bedingungen dazu führen, dass eine autonome Versorgungsmöglichkeit mit Flüssiggas überlebensnotwendig ist. Mit der vorliegenden Erfindung können zwei voneinander getrennte Verbrauchersysteme aus dem Vorratsbehälter 10 kosteneffizient, schnell und sicher mit dem notwendigen Flüssiggas versorgt werden.

Im dualen Betriebsmodus können über den ersten Entnahmeanschluss 11 der stationäre Verbraucher 13 und über den weiteren Entnahmeanschluss 15 gleichzeitig eine mobile Verbrauchseinheit 23 aus dem Vorratsbehälter 10 versorgt werden. Die jeweilige Entnahme wird von einer Steuereinheit 17 geregelt.

Die Steuereinheit 17 umfasst Absperr- und Steuerungsmittel, die ein ungewolltes und unkontrolliertes Entweichen des in dem Vorratsbehälter 10 eingelagerten Flüssiggases 14 verhindern. Die Entnahme von Flüssiggas 14 kann dabei über die Steuereinheit 17 bedarfsgerecht an dem jeweiligen Entnahmeanschluss 11 oder 15 erfolgen.

Die Steuereinheit 17 umfasst ein Dokumentationsmittel 18, mit dem die Entnahme von Flüssiggas 14 aus dem Vorratsbehälter 10 kontrolliert werden kann. Die Entnahme von Flüssiggas 14 über jeden Entnahmeanschluss 11 oder 15 wird dabei getrennt protokolliert. Damit ist es möglich, die jeweilige Entnahme getrennt voneinander individuellen Verbrauchern zuzuordnen.

Das Dokumentationsmittel 18 kann als ein vom Vorratsbehälter 10 unabhängiges Modul ausgebildet sein und erfasst die über die Entnahmeanschlüsse 11 oder 15 entnommene Menge an Flüssiggas 14 nach Gewicht oder Volumen. Das Dokumentationsmittel 18 muss nicht notwendigerweise der Steuereinheit 17 unmittelbar zugeordnet sein, es kann auch extern aufgestellt und über Datenfernleitungen verbunden sein.

Der zweiten Zuleitung 16 ist eine Befüllanschlussleitung 19 zugeordnet. Die Befüllanschlussleitung 19 weist an ihrem freien Ende eine Ventilanordnung 20 auf. Die Ventilanordnung 20 kann mit einem Einfüllstutzen 21 eines Tanks 22, beispielsweise eines Kraftfahrzeugs oder eines anderen mobilen Verbrauchers 23, in Wirkverbindung gebracht werden. Die Verbindung kann dabei nach dem Schlüssel/Schlossprinzip erfolgen, um ungewolltes Entweichen von Flüssiggas zu verhindern.

Es kann vorgesehen sein, den mobilen Verbraucher 23 erst dann zu betanken, wenn die Ventilanordnung 20 freigeschaltet ist. Dabei stellt die Steuereinheit 17 sicher, dass bei nicht ordnungsgemäßer Verbindung zwischen der Befüllanschlussleitung 19 und dem Einfüllstutzen 21 kein Flüssiggas 14 aus dem Vorratsbehälter 10 zu dem weiteren Entnahmeanschluss 15 geleitet wird.

### Bezugszeichen

- 10: Vorratsbehälter
- 11: Entnahmeanschluss
- 12: Zuleitung
- 13: stationärer Verbraucher
- 14: Flüssiggas
- 15: weiterer Entnahmeanschluss
- 16: zweite Zuleitung
- 17: Steuereinheit
- 18: Dokumentationsmittel
- 19: Befüllanschlussleitung
- 20: Ventilanordnung
- 21: Einfüllstutzen
- 22: Tank
- 23: mobile Verbrauchseinheit

## Patentansprüche

1. Vorratsbehälter für Flüssiggas, mit einem Entnahmeanschluss zur festen Versorgung eines Verbrauchers mit Heizenergie, **gekennzeichnet durch** mindestens einen weiteren Entnahmeanschluss (15), der mit mobilen Verbrauchseinheiten (23) verbindbar ist.

2. Vorratsbehälter nach Anspruch 1, **dadurch gekennzeichnet, dass** der weitere Entnahmeanschluss (15) über eine Steuereinheit (17) lösbar mit externen, mobilen Verbrauchseinheiten (23) verbindbar ist.

3. Vorratsbehälter nach Anspruch 1 oder 2, **dadurch gekennzeichnet, dass** der weitere Entnahmeanschluss (15) unabhängig von dem ersten Entnahmeanschluss (11) ansteuerbar ist.

4. Vorratsbehälter nach einem der vorangehenden Ansprüche 1 bis 3, **dadurch gekennzeichnet, dass** dem weiteren Entnahmeanschluss (15) ein Dokumentationsmittel (18) zugeordnet ist.

5. Vorratsbehälter nach einem der vorangehenden Ansprüche 1 bis 4, **dadurch gekennzeichnet, dass** das Dokumentationsmittel (18) die über den weiteren Entnahmeanschluss (15) entnommene Flüssiggasmenge (14) individuell protokolliert.

6. Vorratsbehälter nach einem oder mehreren der vorgehenden Ansprüche, **dadurch gekennzeichnet, dass** das Dokumentationsmittel (18) extern aufgestellt und über Datenfernverbindungen mit dem Vorratsbehälter (10) verbunden ist.

7. Vorratsbehälter (10) mit einem ersten Entnahmeanschluss (11) zur Entnahme von Flüssiggas (14) zur permanenten Energieversorgung eines stationären Verbrauchers (13) zur Erzeugung von Wärme, der mittels mindestens eines weiteren Entnahmeanschlusses (15) zur Versorgung von externen, mobilen Verbrauchern (23) mit Flüssiggas verwendbar ist.
